# EUROPÄISCHE PATENTSCHRIFT

(11) **EP 2 214 908 B1**
(45) Veröffentlichungstag und Bekanntmachung des Hinweises auf die Patenterteilung: **05.03.2014**
(21) Anmeldenummer: 08852799.9
(22) Anmeldetag: 18.11.2008
(51) Int. Cl.: B41J 2/175

(54) **TINTENPATRONE, INSBESONDERE FÜR EINEN TINTENSTRAHLDRUCKER**
INK CARTRIDGE, IN PARTICULAR FOR AN INKJET PRINTER
CARTOUCHE D'ENCRE DESTINÉE EN PARTICULIER À UNE IMPRIMANTE À JET D'ENCRE

(30) Priorität: 19.11.2007 DE 102007055163
(43) Veröffentlichungstag der Anmeldung: 11.08.2010
(73) Patentinhaber: Pelikan Hardcopy Production AG, 8620 Wetzikon (CH)
(72) Erfinder: SULSER, Daniel, CH-8636 Wald (CH); BUTTY, René, CH-8340 Hinwil (CH)
(74) Vertreter: Popp, Eugen
(86) Internationale Anmeldenummer: PCT/EP2008/065727
(87) Internationale Veröffentlichungsnummer: WO 2009/065816

(56) Entgegenhaltungen:
- EP-A- 1 044 815
- EP-A- 1 106 363
- EP-A- 1 604 831

## Beschreibung

Die vorliegende Erfindung betrifft eine Tintenpatrone, insbesondere für einen Tintenstrahldrucker, mit einem Tintenreservoir, welches in einer ersten Kammer ein Freitintenvolumen und in einer zweiten Kammer ein Kapillarvolumen begrenzt, wobei die beiden Kammern über jeweils eine Öffnung belüftbar sowie über einen Durchgang miteinander fluidverbunden sind, und wobei der das Kapillarvolumen begrenzenden Kammer ein Tintenauslaß zugeordnet ist.

Derartige Zweikammer-Tintenpatronen sind allgemein bekannt. Die eine Kammer dient zur Aufnahme von Flüssig- bzw. sogenannter Freitinte, während die andere Kammer ein Kapillarvolumen aus Schwamm-, Faser- od. dgl. Speichermaterial begrenzt. Dieser Kammer ist auch der Tintenauslaß zum Drucker bzw. einem Druckkopf zugeordnet. Vorzugsweise sind beide Tintenkammern über gesonderte Öffnungen belüftbar, d.h. mit der äußeren Umgebung verbindbar, um in und zwischen den beiden Kammern einen Druckausgleich herbeizuführen, der einen funktionssicheren Gebrauch der Tintenpatrone gewährleistet. Die das Freitintenvolumen begrenzende Kammer kann vorzugsweise über einen Blasengenerator mit der äußeren Umgebung in Verbindung stehen.

In jedem Fall muß jedoch sichergestellt sein, daß keine Umgebungsluft durch das Kapillarvolumen und den Durchgang zwischen den beiden Kammern hindurch in das Freitintenvolumen gelangt; denn dies würde dann die Belüftung der das Freitintenvolumen begrenzenden Kammer, insbesondere die Funktion eines dieser Kammer zugeordneten Blasengenerators erheblich stören. Dabei ist zu bedenken, daß die Belüftung der beiden Kammern aufeinander abgestimmt sein muß, um letztlich eine vollständige Entleerung der Tintenpatrone über das Kapillarvolumen sicherzustellen.

Bisher hat man versucht, dieses Problem dadurch zu lösen, daß das Kapillarvolumen definierende Material merklich größer hergestellt wird als im eingebauten Zustand. Das das Kapillarvolumen definierende Material, z.B. Schwamm- oder Fasermaterial, wird bei der Montage in die zugeordnete Kammer der Tintenpatrone zusammengedrückt, so daß das Material sämtliche Ecken und Kanten der Kammer ausfüllt. Dadurch soll ein Eindringen von Umgebungsluft in die das Freitintenvolumen begrenzende Kammer verhindert werden. Wenn das Schwamm- oder Fasermaterial jedoch nicht sehr exakt plaziert wird, entstehen mehr oder weniger große Luftkanäle, durch die hindurch Umgebungsluft zum Fluiddurchgang zwischen den beiden Kammern und damit auch in die das Freitintenvolumen begrenzende Kammer gelangen kann. Auch ist es denkbar, daß Umgebungsluft einen Weg durch ein teilweise entleertes Kapillarvolumen hindurch zu der das Freitintenvolumen begrenzenden Kammer findet.

Das Dokument EP 1 106 363 A offenbart eine Tintenpatrone nach der Oberteil des Anspruchs 1.

Der vorliegenden Erfindung liegt nun die Aufgabe zugrunde, eine Tintenpatrone der eingangs genannten Art zu schaffen, bei der im Vergleich zum Stand der Technik eine erheblich größere Sicherheit gegen das Eindringen von Umgebungsluft durch die das Kapillarvolumen begrenzende Kammer hindurch in die das Freitintenvolumen begrenzende Kammer hinein erhalten wird.

Diese Aufgabe wird erfindungsgemäß durch die kennzeichnenden Merkmale des Anspruches 1 gelöst, wobei vorteilhafte Details und Ausführungsformen der erfindungsgemäßen Lösung in den Unteransprüchen beschrieben sind.

Ein wesentlicher Grundgedanke der vorliegenden Erfindung liegt also darin, dem Durchgang zwischen den beiden Kammern an der dem Kapillarvolumen zugewandten Seite kapillarerhöhende Mittel zuzuordnen, die eine Art "Luftsperre" definieren. Auf diese Weise ist sichergestellt, daß die das Freitintenvolumen begrenzende Kammer über die dieser Kammer zugeordnete Belüftungsöffnung in vorbestimmter Weise, d.h. in funktionssicherer Weise beim Gebrauch der Patrone belüftet wird. Insbesondere wird dadurch sichergestellt, daß ein dem Freitintenvolumen zugeordneter Bubble-Generator ordnungsgemäß bis zur vollständigen Entleerung der Freitintenkammer funktioniert, so daß anschließend die das Kapillarvolumen begrenzende Kammer entleert werden kann, ohne daß Umgebungsluft von der Freitintenkammer durch die Fluidverbindung zwischen den beiden Kammern in das Kapillarvolumen eindringen kann. Die das Kapillarvolumen begrenzende Kammer soll bis zur vollständigen Entleerung über die dieser Kammer zugeordnete Belüftungsöffnung erfolgen. Durch die erfindungsgemäßen Maßnahmen soll also die Belüftung der beiden Kammern ausschließlich über die diesen Kammern zugeordneten Belüftungsöffnungen erfolgen, die zum Zwecke einer vollständigen Entleerung der Patrone bzw. zum Zwecke einer vorgegebenen sukzessiven Entleerung der beiden Kammern in aufeinander abgestimmter Weise belüftet werden. Diese aufeinander abgestimmte Belüftung soll vom ersten Gebrauch bis zur vollständigen Entleerung der Patrone aufrecht erhalten bleiben.

Eine bevorzugte Ausführungsform der erfindungsgemäßen Konstruktion ist dadurch gekennzeichnet, daß sich an der dem Kapillarvolumen zugeordneten Seite des Fluiddurchgangs zwischen den beiden Kammern um diesen herum eine Rippe erstreckt, die in das Kapillarvolumen bzw. in das das Kapillarvolumen definierende Schwamm- oder Fasermaterial eindringt. Dadurch erfolgt eine lokale Kompression des das Kapillarvolumen definierenden Materials mit der Folge einer entsprechenden Erhöhung der Kapillarität in diesem Bereich. Diese erhöhte Kapillarität bildet die angestrebte "Luftsperre".

Alternativ zu der vorgenannten Rippen-Konstruktion ist es auch denkbar, das Kapillarvolumen an der dem Durchgang zwischen den beiden Kammern zugekehrten Seite mit einem kapillarerhöhenden Einsatz zu versehen, der sich wenigstens teilweise um den Durchgang herum erstreckt. Die Kapillarerhöhung erfolgt bei dieser Ausführungsform also nicht durch Maßnahmen an der Tintenpatrone bzw. dem Gehäuse derselben, sondern durch lokale Veränderung des das Kapillarvolumen definierenden Materials.

Eine besonders bevorzugte Ausführungsform, die auch herstellungstechnisch relativ einfach ist, zeichnet sich dadurch aus, daß der Durchgang in einer Trennwand zwischen den beiden Kammern ausgebildet ist, und zwar ausgehend vom Boden bzw. der Bodenwand der Patrone, und daß die in das Kapillarvolumen hineinragende Rippe etwa U-förmig ausgebildet ist und den Durchgang torbogenartig begrenzt. Die an die Bodenwand angrenzenden Schenkel können dann vorzugsweise an der Innenseite, d.h. der dem Kapillarvolumen zugekehrten Seite über Eck unter Ausbildung sogenannter Bodenrippen fortgesetzt sein.

Des weiteren ist es denkbar, daß der Durchgang durch zwei oder mehr voneinander beabstandete und sich jeweils parallel zueinander erstreckende Rippen begrenzt ist, wobei bei dieser Ausführungsform die Höhe dieser Rippen entweder gleich oder vorzugsweise in Richtung zum Durchgang hin zunehmend ausgebildet ist. Auf diese Art und Weise erhält man wenigstens zwei "Luftsperren" um den Fluiddurchgang zwischen den beiden Kammern herum.

Nachstehend wird eine bevorzugte Ausführungsform einer erfindungsgemäß ausgebildeten Tintenpatrone anhand der beigefügten Zeichnung näher erläutert. Diese zeigt in:
- Fig. 1: eine Tintenpatrone in perspektivischer Ansicht von schräg oben, an der die erfindungsgemäßen Maßnahmen vorgenommen sind;
- Fig. 2: die Tintenpatrone gemäß Fig. 1 im Längsschnitt; und
- Fig. 3: die Tintenpatrone gemäß Fig. 1 in einer Ansicht entsprechend Fig. 1, jedoch mit weggebrochener Flach- bzw. Längsseitenwand unter Darstellung der erfindungsgemäßen Maßnahmen.

Die in den Figuren 1 bis 3 dargestellte Tintenpatrone ist mit der Bezugsziffer 10 gekennzeichnet. Sie umfaßt zwei gegenüberliegende Flach- bzw. Längsseitenwände 11, zwei gegenüberliegende Stirnseitenwände 12, eine Deckelwand 13 und eine Bodenwand 14. Des weiteren weist die vorgenannte Tintenpatrone ein Tintenreservoir auf, welches in einer ersten Kammer 17 ein Freitintenvolumen 16 und in einer zweiten Kammer 18 ein Kapillarvolumen 15 begrenzt, wobei die beiden Kammern 17 und 18 jeweils über eine Öffnung 23, 24 belüftbar sowie über einen Durchgang 22 miteinander fluidverbunden sind. Der das Kapillarvolumen 15 begrenzenden Kammer 18 ist ein Tintenauslaß 21 zugeordnet. Das Kapillarvolumen 15 ist durch ein Speicherelement aus Schwamm- oder Fasermaterial gebildet. Dem Tintenauslaß 21 ist ebenfalls ein Schwamm- bzw. Fasermaterial zugeordnet, welches eine höhere Kapillarität aufweist als das Kapillarvolumen 15. Dieses dem Tintenauslaß 21 zugeordnete Kapillarelement, welches zuweilen auch als "Docht" bezeichnet wird, ist mit der Bezugsziffer 27 in Fig. 2 gekennzeichnet.

Wie bereits erwähnt, sind beiden Kammern 17 und 18 Belüftungsöffnungen 23, 24 zugeordnet. Diese Belüftungsöffnungen sind bei der dargestellten Ausführungsform ineinander angeordnet. Eine innere Belüftungsöffnung 23 ist über einen in der Deckelwand 13 ausgebildeten Luftkanal 25 mit einer in die das Freitintenvolumen begrenzende Kammer 17 mündende Öffnung 28 verbunden, welche wiederum mit einem in das Freitintenvolumen eintauchenden Bubble-Generator 19 kommuniziert. Die zentrale Öffnung 23 ist ringförmig von einer äußeren Belüftungsöffnung 24 umgeben. Diese ist über einen ebenfalls in der Deckelwand 13 ausgebildeten Luftkanal 26 mit einer in die das Kapillarvolumen begrenzende Kammer 18 mündende Öffnung 29 verbunden. Dementsprechend sind beide Kammern 17 und 18 unabhängig voneinander belüftet, nachdem vor dem ersten Gebrauch der Patrone 10 eine sogenannte "Remove-Folie" 30 von den beiden Öffnungen 23, 24 abgezogen worden ist. Diese Remove-Folie 30 dient auch zur Abdeckung des Tintenauslasses 21 und wird auch von diesem vor dem ersten Gebrauch der Patrone 10 abgezogen.

Wie bereits erwähnt, kommuniziert die Öffnung 28 mit dem sogenannten Bubble-Generator 19, bei dem es sich um ein in das Freitintenvolumen eintauchendes Tauchrohr handelt. Am unteren bzw. distalen Ende dieses Tauchrohres ist wenigstens eine schlitzförmige Öffnung ausgebildet, durch die hindurch während des Gebrauchs der Tintenpatrone bedingt durch das Absaugen von Tinte Luft unter Ausbildung von Luftbläschen in die Kammer 17 nachsaugbar ist. Die Funktion des Bubble-Generators 19 ist für die vollständige Entleerung der Tintenpatrone sehr wichtig, und zwar insbesondere auch für die sukzessive Entleerung derselben. Zuerst gilt es, die das Freitintenvolumen begrenzende Kammer 17 zu entleeren, um dann Resttinte aus dem Kapillarvolumen abzusaugen.

Dem Fluiddurchgang 22 zwischen den beiden Kammern 17 und 18, der am bodenseitigen Ende einer Trennwand 20 zwischen den beiden vorgenannten Kammern ausgebildet ist, sind an der dem Kapillarvolumen 15 zugewandten Seite kapillarerhöhende Mittel zugeordnet, und zwar in Form einer den Durchgang 22 torbogenartig umgebenden Rippe 32 (siehe Figuren 2 und 3). Diese Rippe 32 ragt in das Kapillarvolumen 15 hinein und komprimiert dieses bzw. das das Kapillarvolumen 15 definierende Schwamm- oder Fasermaterial entsprechend lokal unter Ausbildung einer erhöhten Kapillarität, wodurch eine entsprechende Luftsperre gebildet wird. Bezüglich der Funktion dieser Luftsperre wird auf die obigen Ausführungen dazu hingewiesen. Die Rippe 32 ist also etwa U-förmig ausgebildet und grenzt unmittelbar an den Umfangsrand des Durchgangs 22 an. Die an die Bodenwand 14 angrenzenden Schenkel 33 der den Durchgang begrenzenden Rippe 32 sind an der Innenseite, d.h. der dem Kapillarvolumen 15 zugekehrten Seite über Eck unter Ausbildung sogenannter Bodenrippen 34 fortgesetzt. Dementsprechend wird die Kapillarität im wesentlichen vollständig um den Durchgang 22 herum in der vorgenannten Weise erhöht.

Die Höhe der Bodenrippen 34 nimmt bei einer bevorzugten Ausführungsform ausgehend vom Durchgang 22 in Richtung von diesem weg stetig ab. Auch eine stufenweise Abnahme der Höhe ist denkbar.

Der Querschnitt der den Durchgang 22 begrenzenden Rippe 32 ist vorzugsweise etwa halbkreisförmig. Es ist jedoch auch ein dreieckförmiger oder trapezförmiger Querschnitt denkbar. Grundsätzlich ist es auch denkbar, am unteren Ende der beiden an die Innenseite der Bodenwand 14 angrenzenden Schenkel 33 der U-förmigen Rippe 32 eine in das Kapillarvolumen hineinragende Querrippe anzuordnen, so daß der Durchgang 22 im wesentlichen ringförmig von der Rippe 32 umgeben ist.

Statt der an der Trennwand 20 und gegebenenfalls an der Innenseite der Bodenwand 14 ausgebildeten Rippe 32 ist es auch denkbar, die kapillarerhöhenden Mittel an dem das Kapillarvolumen 15 definierenden Material vorzusehen bzw. dieses Material mit kapillarerhöhenden Mitteln zu versehen, die dem Durchgang 22 in entsprechender Weise zugeordnet sind. Dies kann durch einen dem Durchgang 22 zwischen den beiden Kammern 17 und 18 zugeordneten kapillarerhöhenden Einsatz erfolgen, der sich wenigstens teilweise um den Durchgang 22 herum erstreckt und durch ein Material höherer Dichte bzw. kleinerer Porengröße definiert ist.

Sämtliche in den Anmeldungsunterlagen offenbarten Merkmale werden als erfindungswesentlich beansprucht, soweit sie einzeln oder in Kombination gegenüber dem Stand der Technik neu sind.

### Bezugszeichen:

- 10: Tintenpatrone
- 11: Flach- bzw. Längsseitenwand
- 12: Stirnseitenwand
- 13: Deckelwand
- 14: Bodenwand
- 15: Kapillarvolumen
- 16: Freitintenvolumen
- 17: erste Kammer
- 18: zweite Kammer
- 19: Bubble-Generator
- 20: Trennwand
- 21: Tintenauslaß
- 22: Fluiddurchgang
- 23: Belüftungsöffnung (zur ersten Kammer bzw. Freitintenvolumen)
- 24: Belüftungsöffnung (zur zweiten Kammer bzw. Kapillarvolumen)
- 25: Luftkanal
- 26: Luftkanal
- 27: Docht
- 28: Öffnung
- 29: Öffnung
- 30: Remove-Folie
- 31: schlitzförmige Öffnung
- 32: Rippe
- 33: Schenkel
- 34: Bodenrippe

## Patentansprüche

1. Tintenpatrone (10), insbesondere für einen Tintenstrahldrucker, mit einem Tintenreservoir, welches in einer ersten Kammer (17) ein Freitintenvolumen (16) und in einer zweiten Kammer (18) ein Kapillarvolumen (15) begrenzt, wobei die beiden Kammern (17, 18) über jeweils eine Öffnung (23, 24) belüftbar sowie über einen Durchgang (22) miteinander fluidverbunden sind, und wobei der das Kapillarvolumen (15) begrenzenden Kammer (18) ein Tintenauslaß (21) zugeordnet ist, wobei
der Durchgang (22) zwischen den beiden Kammern (17, 18) an der dem Kapillarvolumen (15) zugewandten Seite durch kapillarerhöhende Mittel (32) begrenzt ist; **dadurch gekennzeichnet, daß**
die kapillarerhöhenden Mittel wenigstens eine sich zumindest teilweise um den Durchgang (22) herum erstreckende Rippe (32) umfassen, und wobei der Durchgang (22) in einer Trennwand (20) zwischen den beiden Kammern (17, 18) ausgebildet ist, und zwar ausgehend vom Boden bzw. der Bodenwand (14) der Patrone (10), und daß die in das Kapillarvolumen (15) hineinragende Rippe (32) etwa U-förmig ausgebildet ist und den Durchgang (22) torbogenartig begrenzt.

2. Tintenpatrone nach Anspruch 1,
**dadurch gekennzeichnet, daß**
die an die Bodenwand (14) angrenzenden Schenkel (33) der den Durchgang (22) begrenzenden Rippe (32) an der Innenseite, d.h. der dem Kapillarvolumen (15) zugekehrten Seite der Bodenwand (14) über Eck unter Ausbildung von Bodenrippen (34) fortgesetzt sind.

3. Tintenpatrone nach Anspruch 1 oder 2,
**dadurch gekennzeichnet, daß**
der Querschnitt der den Durchgang (22) begrenzenden Rippe (32) dreieck-, trapez- oder halbkreisförmig ausgebildet ist.

4. Tintenpatrone nach einem der Ansprüche 1 bis 3,
**dadurch gekennzeichnet, daß**
der Durchgang (22) durch zwei oder mehr voneinander beabstandete und sich jeweils parallel zueinander erstreckende Rippen begrenzt ist, wobei die Höhe dieser Rippen gleich oder alternativ in Richtung zum Durchgang (22) hin zunehmend ausgebildet ist.

5. Tintenpatrone nach einem der Ansprüche 2 bis 4,
**dadurch gekennzeichnet, daß**
die Höhe der Bodenrippen (34) ausgehend vom Durchgang (22) in Richtung von diesem weg abnimmt, insbesondere stetig abnimmt.

6. Tintenpatrone nach einem der Ansprüche 1 bis 5,
**dadurch gekennzeichnet, daß**
das Kapillarvolumen (15) an der dem Durchgang (22) zwischen den beiden Kammern (17, 18) zugekehrten Seite einen kapillarerhöhenden Einsatz umfaßt, der sich wenigstens teilweise um den Durchgang (22) herum erstreckt und diesen begrenzt.

7. Tintenpatrone nach Anspruch 6,
**dadurch gekennzeichnet, daß**
der kapillarerhöhende Einsatz im Vergleich zum übrigen Kapillarvolumen durch ein Material höherer Dichte bzw. kleinerer Porengröße gebildet ist.

8. Tintenpatrone nach einem der Ansprüche 2 bis 7,
**dadurch gekennzeichnet, daß**
die Bodenrippen (34), insbesondere deren freien Enden, durch eine Querrippe miteinander verbunden sind.

## Claims

1. Ink cartridge (10), especially for an inkjet printer, having an ink reservoir which delimits in a first chamber (17) a free-ink volume (16) and in a second chamber (18) a capillary volume (15), the two chambers (17, 18) each being arranged to admit air by way of a respective opening (23, 24) and being in fluidic connection with one another by way of a passageway (22), and there being an ink outlet (21) associated with the chamber (18) delimiting the capillary volume (15), the passageway (22) between the two chambers (17, 18) being delimited by capillary-increasing means (32) on the side facing the capillary volume (15),
**characterized in that**
the capillary-increasing means comprise at least one rib (32) extending at least partly around the passageway (22), and
the passageway (22) being formed in a partition wall (20) between the two chambers (17, 18), especially starting from the base or the base wall (14) of the cartridge (10), and the rib (32) projecting into the capillary volume (15) is approximately U-shaped and delimits the passageway (22) like a gateway.

2. Ink cartridge according to claim 1,
**characterized in that**
the limbs (33) of the rib (32) delimiting the passageway (22) that adjoin the base wall (14) are continued around the corner on the inner side, that is to say on the side of the base wall (14) facing the capillary volume (15), to form base ribs (34).

3. Ink cartridge according to claim 1 or 2,
**characterized in that**
the cross-section of the rib (32) delimiting the passageway (22) is triangular, trapezoidal or semi-circular.

4. Ink cartridge according to any one of claims 1 to 3,
**characterized in that**
the passageway (22) is delimited by two or more ribs spaced apart from one another and extending parallel to one another, the height of those ribs being the same or alternatively increasing in the direction towards the passageway (22).

5. Ink cartridge according to any one of claims 2 to 4,
**characterized in that**
starting from the passageway (22), the height of the base ribs (34) decreases, especially decreases continuously, in the direction away from the passageway.

6. Ink cartridge according to any one of claims 1 to 5,
**characterized in that**
the capillary volume (15) comprises on the side facing the passageway (22) between the two chambers (17, 18) a capillary-increasing insert which extends at least partly around the passageway (22) and delimits the latter.

7. Ink cartridge according to claim 6,
**characterized in that**
the capillary-increasing insert is formed by a material of higher density, i.e. smaller pore size, in comparison with the remainder of the capillary volume.

8. Ink cartridge according to any one of claims 2 to 7,
**characterized in that**
the base ribs (34), especially the free ends thereof, are connected to one another by means of a transverse rib.

## Revendications

1. Cartouche d'encre (10), en particulier pour une imprimante à jet d'encre, comportant un réservoir d'encre qui délimite un volume d'encre libre (16) dans une première chambre (17) et un volume capillaire (15) dans une deuxième chambre (18), les deux chambres (17, 18) pouvant être aérées respectivement par l'intermédiaire d'une ouverture (23, 24) et étant en liaison fluidique entre elles par l'intermédiaire d'un passage (22), et une sortie d'encre (21) étant associée à la chambre (18) délimitant le volume capillaire (15), le passage (22) entre les deux chambres (17, 18) étant délimité, sur la face orientée vers le volume capillaire (15), par des moyens (32) augmentant la capillarité,
**caractérisée en ce que**
les moyens augmentant la capillarité comportent au moins une nervure (32) s'étendant au moins partiellement autour du passage (22), et le passage (22) étant façonné dans une cloison (20) entre les deux chambres (17, 18), et ce à partir du fond ou de la paroi inférieure (14) de la cartouche (10), et **en ce que** la nervure (32) s'engageant dans le volume capillaire (15) est façonné sensiblement en forme de U et délimite le passage (22) semblable à un arc de portail.

2. Cartouche d'encre selon la revendication 1, **caractérisée en ce que** les branches (33), adjacentes à la paroi inférieure (14), de la nervure (32) délimitant le passage (22) sont prolongées en angle sur la face intérieure, c'est-à-dire la face de la paroi inférieure (14) orientée vers le volume capillaire (15), en formant des nervures de fond (34).

3. Cartouche d'encre selon la revendication 1 ou 2, **caractérisée en ce que** la section transversale de la nervure (32) délimitant le passage (22) est façonnée en forme de triangle, trapèze ou en demi-cercle.

4. Cartouche d'encre selon l'une quelconque des revendications 1 à 3, **caractérisée en ce que** le passage (22) est délimité par deux ou plusieurs nervures écartées les unes des autres et s'étendant respectivement parallèlement entre elles, la hauteur desdites nervures étant façonnées en augmentant de manière identique ou différente dans la direction vers le passage (22).

5. Cartouche d'encre selon l'une quelconque des revendications 2 à 4, **caractérisée en ce que** la hauteur des nervures de fond (34) diminue à partir du passage (22) en s'écartant suivant le sens de celui-ci, en particulier diminue en continu.

6. Cartouche d'encre selon l'une quelconque des revendications 1 à 5, **caractérisée en ce que** le volume capillaire (15) sur la face orientée vers le passage (22) entre les deux chambres (17, 18) comporte un insert augmentant la capillarité, lequel s'étend au moins partiellement autour du passage (22) et délimite celui-ci.

7. Cartouche d'encre selon la revendication 6, **caractérisée en ce que** l'insert augmentant la capillarité est formé par un matériau de densité plus élevée ou dont la taille de pores est plus petite que dans le reste du volume capillaire.

8. Cartouche d'encre selon l'une quelconque des revendications 2 à 7, **caractérisée en ce que** les nervures de fond (34), en particulier leurs extrémités libres, sont reliées entre elles par une nervure transversale.
